# FASCICULE DE BREVET EUROPEEN

(11) **EP 0 207 869 B1**
(45) Date de publication et mention de la délivrance du brevet: **26.10.1988**
(21) Numéro de dépôt: 86440039.5
(22) Date de dépôt: 23.05.1986
(51) Int. Cl.: E05C 9/04

(54) **Crémone à larder à double action avec pêne battant**
Einlassespagnolette mit zwei Treibstangen und Zentralriegel
Mortise espagnolette with two locking bars and one central bolt

(30) Priorité: 06.06.1985 FR 8508705
(43) Date de publication de la demande: 07.01.1987
(73) Titulaire: FERCO INTERNATIONAL Usine de Ferrures de Bâtiment Société à responsabilité limitée, F-57400 Sarrebourg (FR)
(72) Inventeur: Arnold, André, F-57400 Sarrebourg (FR)
(74) Mandataire: Aubertin, François

(56) Documents cités:
- FR-A- 391 768
- FR-A- 708 655

## Description

L'invention concerne une crémone à larder à double action comprenant un boîtier solidaire d'une têtière et renfermant un mécanisme de crémone composé d'un fouillot denté engrènant directement dans des dentures réalisées dans l'extrémité, disposées de part et d'autre du fouillot denté, de deux tringles de manoeuvre agissant en direction opposée et actionnant un pêne battant par l'intermédiaire d'un doigt solidaire du fouillot denté et engagé entre deux butées espacées solidaires du pêne battant.

On connaît, par le brevet FR-A-1 345 596, une crémone à larder à double action comprenant un boîtier solidaire d'une têtière et renfermant un mécanisme de crémone composé d'un fouillot denté engrènant directement dans des dentures réalisées dans l'extrémité disposée de part et d'autre du fouillot denté de deux tringles de manoeuvre agissant en direction opposée. Cette conception est avantageuse du fait de la disposition de deux tringles disposées de part et d'autre du fouillot et de la coopération directe de ces tringles avec ledit fouillot. En effet, cette conception permet de faire agir les tringles en sens opposé avec une course identique, contrairement aux conceptions antérieures des crémones à larder selon lesquelles le fouillot ne commande qu'une seule tringle, la commande de l'autre tringle étant obtenue par un engrenage inverseur. Cependant, cet engrenage inverseur implique une perte de course pour l'autre tringle que supprime la crémone à larder connue par ce brevet.

Toutefois, la crémone à larder connue par ledit brevet ne permet qu'un verrouillage aux extrémités de la crémone et non pas un verrouillage intermédiaire par pêne battant tel que prévu dans les conceptions antérieures de crémones à larder et connues par le brevet FR-A-1 013 125.

Par ailleurs, on connaît, par le document FR-A-391 768, une crémone à larder à double action cor- recpondant au préambule de la revendication 1 et comprenant un boîtier solidaire d'une têtière et renfermant un mécanisme de crémone composé d'un fouillot denté engrènant directement dans des dentures réalisées dans l'extrémité disposée de part et d'autre du fouillot denté, de deux tringles de manoeuvre agissant en direction opposée et actionnant un pêne battant par l'intermédiaire d'un doigt solidaire du fouillot denté et engagé entre les deux butées espacées solidaires du pêne battant. Toutefois, toute rotation du fouillot denté agit simultanément sur les deux tringles de manoeuvre et sur le pêne battant tant dans la phase de verrouillage que dans la phase de déverrouillage.

Le but de la présente invention consiste à créer une crémone à larder à double action comportant simultanément les avantages d'un engrenage direct du fouillot sur les deux tringles ainsi que ceux d'un verrouillage intermédiaire par pêne battant et permettant, d'une part, l'entrée en action du verrouillage intermédiaire par le pêne battant avec un certain retard par rapport à l'entrée en action du verrouillage des extrémités de la crémone et, d'autre part, le déverrouillage simultané du verrouillage intermédiaire par le pêne battant et du verrouillage des extrémités de la crémone.

Cet objectif est atteint en prévoyant une crémone à larder à double action comprenant un boîtier solidaire d'une têtière et renfermant un mécanisme de crémone composé d'un fouillot denté engrènant directement dans des dentures réalisées dans l'extrémité disposée de part et d'autre du fouillot denté, deux tringles de manoeuvre agissant en direction opposée et actionnant un pêne battant par l'intermédiaire d'un doigt solidaire du fouillot denté et engagé entre deux butées espacées solidaires du pêne battant, caractérisée en ce que le doigt, solidaire en rotation du fouillot denté, comporte, en phase de verrouillage, une course à vide avant d'agir, par l'intermédiaire d'une des butées, sur le pêne battant et qu'au moins une des tringles comporte une surface d'attaque disposée, dans la position verrouillée de la crémone, en face d'une rampe solidaire du pêne battant et agissant sur le pêne battant par l'intermédiaire de la rampe dès la rotation du fouillot denté vers sa position correspondant à la position d'ouverture de la crémone.

Les avantages obtenus grâce à cette invention consistent essentiellement en ce qu'on réalise, en phase de verrouillage, sur le pêne battant une action retardée par rapport aux deux tringles de manoeuvre alors qu'en phase de déverrouillage, on agit immédiatement sur le pêne battant par l'intermédiaire d'une des tringles de manoeuvre, le pêne battant pouvant pivoter par rapport au fouillot denté.

Ainsi, la crémone à larder à double action conçue selon les caractéristiques précipées permet de réaliser le but que l'invention s'est fixée et d'obtenir également des avantages importants pour la réalisation de fenêtres ou porte-fenêtres modernes.

Celles-ci sont équipées de joints d'étanchéité et la présence de ces derniers entraîne une dureté de manoeuvre de la crémone. L'invention, permettant la succession de l'entrée en action des verrouillages d'extrémité et du verrouillage intermédiaire, réduit l'effort à fournir lors du verrouillage des fenêtres ou porte-fenêtres.

Si, en plus, avec le temps, le ou les ouvrants de ces fenêtres ou porte-fenêtres ont légèrement gauchis ou se sont bombés, l'entrée en action du verrouillage intermédiaire, après un premier rapprochement de l'ouvrant contre le dormant par les verrouillages d'extrémité, évite un décalage total du pêne battant par rapport à sa gâche et annihile, de ce fait, l'impossibilité de fermer la fenêtre ou porte-fenêtre.

De même, la réalisation des crémones à larder et avantagée par l'invention. L'entrée en action du verrouillage intermédiaire après l'entrée en action des verrouillages d'extrémité permet de réduire sur le pêne battant et dans l'entrée de la gâche les conicités nécessaires pour faciliter l'engagement du pêne battant dans la gâche. La réduction de ces conicités permet une réduction de l'épaisseur de la crémone. Cette réduction de l'épaisseur de la crémone ne constitue pas seulement un avantage de la crémone mais également un avantage pour la réalisation des fenêtres ou porte-fenêtres, étant donné qu'un boîtier de crémone de faible épaisseur nécessite une entaille moins large et, de ce fait, le montant de l'ouvrant de la fenêtre ou porte-fenêtre est moins affaibli.

Une application avantageuse de l'invention s'obtient lorsque le pêne battant est articulé sur un arbre concentrique au fouillot. Cette dernière caractéristique permet, en effet, de diminuer la longueur du boîtier pour conférer à ce dernier une faible dimension.

Une autre application avantageuse de l'invention se caractérise en ce que la pêne battant comporte la rampe sur l'un de ses chants.

D'autres applications avantageuses ressortent de la description ci-après.

L'invention est exposée ci-après plus en détail à l'aide de dessins représentant seulement un mode d'exécution.

La figure 1 représente, en vue en élévation, une crémone à larder à double action avec pêne battant, conforme à l'invention, la crémone étant en position déverrouillée et le couvercle du boîtier étant enlevé.

La figure 2 représente, en vue en élévation, la même crémone mais en position de verrouillage.

On se réfère aux deux figures.

La crémone à larder à double action 1 comporte un boîtier 2 présentant sur sa face avant 3 une têtière 4. Le long de la face arrière 5 de la têtière 4 coulissent en direction opposée deux tringles de manoeuvre 6, 7. Ces tringles de manoeuvre 6, 7 comportent des éléments de verrouillage (non représentés) coopérant avec des gâches (non représentées) solidaires du dormant de la fenêtre, porte, porte-fenêtre ou analogues. Ces tringles de manoeuvre 6, 7 assurent un verrouillage des extrémités de la crémone à larder 1.

Le boîtier 2 renferme un mécanisme de crémone 8. Ce dernier est composé essentiellement d'un fouillot 9 actionné par le carré de manoeuvre 10 d'une poignée (non représentée). Le fouillot 9 comporte une couronne dentée 11 dont les dents 12, 13... engrènent directement dans des dentures 14, 15 réalisées dans les extrémités 16, 17 des tringles de manoeuvre 6, 7, ces extrémités 16, 17 étant disposées de part et d'autre du fouillot 9.

Ce dernier coopère par l'intermédiaire d'un doigt 18 avec un pêne battant 19 articulé sur un arbre 20 logé dans le boîtier 2. La tête 21 de ce pêne battant 19 traverse une lumière 22 réalisée dans la têtière 4 et, en position de verrouillage, s'engage dans une gâche (non représentée) solidaire du dormant de la fenêtre, porte, porte-fenêtre ou analogue, alors qu'en position de déverrouillage, ladite tête 21 est escamotée dans le boîtier 2.

Selon un autre mode de réalisation, le pêne battant 19 est articulé sur un arbre concentrique au fouillot 9, ce qui permet de réduire la longueur 23 du boîtier 2.

Selon un autre mode de réalisation, le fouillot 9 comporte une portée sur laquelle peut pivoter le pêne battant 19.

Celui-ci sert d'élément de verrouillage intermédiaire. Cependant, il est souhaitable que l'entrée en action du verrouillage intermédiaire réalisé par le pêne battant 19 s'effectue postérieurement à l'entrée en action du verrouillage des extrémités de la crémone réalisé par les tringles de manoeuvre 6, 7 alors qu'inversement le déverrouillage du verrouillage intermédiaire et de déverrouillage du verrouillage d'extrémités doivent s'effectuer simultanément.

A cet effet, l'invention prévoit différents moyens. Le pêne battant 19 comporte deux butées espacées 24, 25 entre lesquelles se déplace à vide le doigt 18 du fouillot 9, c'est-à-dire que le fouillot 9 n'agit pas sur le pêne battant 19, pendant une partie de sa rotation.

Selon un autre mode de réalisation, ces deux butées espacées 24, 25 sont les chants d'extrémités d'une lumière 26 réalisée dans le corps 27 du pêne battant 19. Avantageusement, cette lumière 26 est une lumière curviligne dont le centre de cintrage est le centre de rotation du fouillot 9.

Selon un autre mode de réalisation, ces deux butées espacées 24, 25 sont des tétons faisant saillie par rapport à l'une des faces du corps 27 du pêne battant 19 entre lesquels se déplace le doigt 18 du pêne battant 19.

Pour le déverrouillage simultané, au moins une des tringles de manoeuvre 6, 7 comporte une surface d'attaque 28 agissant sur le pêne battant 19. Ce dernier comporte au moins une rampe 29 faisant face à la surface d'attaque 28 lorsque la crémone à larder 1 est en position verrouillée.

Selon un mode d'exécution, la surface d'attaque 28 est située soit sur l'un ou l'autre chant longitudinal de la tringle de manoeuvre 6.

Selon un autre mode d'exécution, la surface d'attaque 28 est située sur le chant d'extrémité 30 de la tringle de manoeuvre 6.

Lorsque la surface d'attaque 28 est située sur l'un ou l'autre chant longitudinal de la tringle de manoeuvre 6, il est souhaitable que la rampe 29 fasse saillie par rapport à l'une ou l'autre face du pêne battant 19.

Si la surface d'attaque 28 est située sur le chant d'extrémité 30 de la tringle de manoeuvre 6, il est avantageux que le pêne battant 19 comporte la rampe 29 sur son chant 31.

Le fonctionnement de la crémone à larder conforme à l'invention est le suivant:

La crémone à larder est en position d'ouverture telle que représentée dans la figure 1. En actionnant la poignée, on implique au fouillot 9 une rotation dans le sens de déplacement des aiguilles d'une montre. Les dents du fouillot 9 engrènent dans les dentures 14, 15 des tringles de manoeuvre 6, 7 de sorte que ces dernières se déplacent en direction opposée l'une par rapport à l'autre et on obtient l'entrée en action du verrouillage des extrémités. Parallèlement, le doigt 18 du fouillot 9 parcourt l'espace entre les deux butées 25, 24 sans agir sur le pêne battant 19. Lorsque le doigt 18. entre en contact avec la butée 24, la rotation du fouillot 9 est transmise au pêne battant 19. Ainsi, l'entrée en action du verrouillage intermédiaire est postérieure à celle de l'action du verrouillage des extrémités.

En phase de àéverrouillage, on actionne la poignée en sens contraire, ce qui provoque la rotation dans le sens contraire de déplacement des aiguilles d'une montre du fouillot 9. Les dents du fouillot 9 engrènent dans les dentures 14, 15 des tringles de manoeuvre 6, 7 et exercent, de ce fait, une traction sur ces dernières. La surface d'attaque 28 de la tringle de manoeuvre 6 glisse le long de la rampe 29 du pêne battant 19 en provoquant la rotation de ce dernier. Ainsi, en phase de déverrouillage, il y a action simultanée sur le verrouillage intermédiaire et sur le verrouillage des extrémités.

## Revendications

1. Crémone à larder à double action comprenant un boîtier (2) solidaire d'une têtière (4) et renfermant un mécanisme de crémone (8) composé d'un fouillot denté (9) engrènant directement dans des dentures (14, 15) réalisées dans l'extrémité (16, 17), disposées de part et d'autre du fouillot denté (9), de deux tringles de manoeuvre (6, 7) agissant en direction opposée et actionnant un pêne battant (19) par l'intermédiaire d'un doigt (18) solidaire du fouillot denté (9) et engagé entre deux butées espacées (24, 25) du pêne battant (19), caractérisée en ce que le doigt (18), solidaire en rotation du fouillot denté (9), comporte, en phase de verrouillage, une course à vide avant d'agir par l'intermédiaire d'une des butées (25) sur le pêne battant (19) et qu'au moins une des tringles (6, 7) comporte une surface d'attaque (28) disposée, dans la position verrouillée de la crémone (1), en face d'au moins une rampe (29) solidaire du pêne battant (19) et agissant sur le pêne battant (19) par l'intermédiaire de la rampe (29) dès la rotation du fouillot denté (9) vers sa position correspondant à la position d'ouverture de la crémone (1).

2. Crémone à larder à double action selon la revendication 1, caractérisée en ce que la surface d'attaque (28) est située sur un des chants longitudinaux d'une des tringles de manoeuvre (6).

3. Crémone à larder à double action selon la revendication 1, caractérisée en ce que la surface d'attaque (28) est située sur le chant d'extrémité (30) d'une des tringles de manoeuvre (6).

4. Crémone à larder à double action selon la revendication 1, caractérisée en ce qu'elle comporte un arbre (20) concentrique au fouillot denté (9) sur lequel est articulé le pêne battant (19).

5. Crémone à larder à double action selon la revendication 1, caractérisée en ce que le fouillot denté (9) comporte une portée servant d'arbre sur laquelle est articulé un pêne battant (19).

6. Crémone à larder à double action selon la revendication 1, caractérisée en ce que les deux butées espacées (24, 25) sont les chants d'extrémité d'une lumière (26) réalisée dans le corps (27) du pêne battant.

7. Crémone à larder à double action selon la revendication 6, caractérisée en ce que la lumière (26) est une lumière curviligne dont le centre de cintrage est le centre de rotation du fouillot denté (9).

8. Crémone à larder à double action selon la revendication 1, caractérisée en ce que les butées espacées (24, 25) sont des tétons faisant saillie par rapport à l'une des faces du corps (27) du pêne battant (19).

## Patentansprüche

1. Doppeltwirkende Einlassespagnolette mit einem Gehäuse (2), das mit einer Deckplatte (4) verbunden ist und einen Verschlussmechanismus (8) umschliesst, der eine gezahnte Nuss (9) aufweist, die direkt in Zähne (14, 15) eingreift, welche zu beiden Seiten der gezahnten Nuss (9) am Ende (16, 17) von zwei Treibstangen (6, 7) ausgebildet sind, die in entgegengesetzten Richtungen wirken und einen Zentralriegel (19) mittels eines Fingers (18) betätigen, der mit der gezahnten Nuss (9) verbunden ist und zwischen zwei im Abschnitt angeordnete Anschläge (24, 25) des Zentralriegels (19) eingreift, dadurch gekennzeichnet, dass der mit der gezahnten Nuss (9) drehfeste Finger (18) in der Verriegelungsphase vor dem Einwirken mittels eines derAnschläge (25) auf den Zentralriegel (19) einen Leerhub aufweist und dass zumindest eine der Treibstangen (6, 7) eine Angriffsfläche (28) hat, die in der Verriegelungsstellung des Verschlusses (1) gegenüber zumindest einer mit dem Zentralriegel (19) verbundenen Rampe (29) angeordnet ist und über die Rampe (29) auf den Zentralriegel (19) einwirkt, sobald die gezahnte Nuss (9) an ihre der Offenstellung des Verschlusses (1) entsprechende Stellung gedreht wird.

2. Doppeltwirkende Einlassespagnolette nach Anspruch 1, dadurch gekennzeichnet, dass die Angriffsfläche (28) an einer der Längskanten einer der Treibstangen (6) gelegen ist.

3. Doppeltwirkende Einlassespagnolette nach Anspruch 1, dadurch gekennzeichnet, dass die Angriffsfläche (28) an der Endkante (30) einer derTreibstangen (6) angeordnet ist.

4. Doppeltwirkende Einlassespagnolette nach Anspruch 1, dadurch gekennzeichnet, dass sie eine Welle (20) aufweist, die zur gezahnten Nuss (9) konzentrisch ist und an welcher der Zentralriegel (19) angelenkt ist.

5. Doppeltwirkende Einlassespagnolette nach Anspruch 1, dadurch gekennzeichnet, dass die gezahnte Nuss (9) eine Lagerfläche aufweist, die als Welle dient, auf welcher der Zentralriegel (19) angelenkt ist.

6. Doppeltwirkende Einlassespagnolette nach Anspruch 1, dadurch gekennzeichnet, dass die beiden im Abstand voneinander angeordneten Anschläge (24, 25) Endkanten einer im Körper (27) des Zentralriegels ausgebildeten Durchtrittsöffnung (26) sind.

7. Doppeltwirkende Einlassespagnolette nach Anspruch 6, dadurch gekennzeichnet, dass die Durchtrittsöffnung (26) eine gekrümmte öffnung ist, deren Krümmungsmitte die Drehmitte der gezahnten Nuss (9) ist.

8. Doppeltwirkende Einlassespagnolette nach Anspruch 1, dadurch gekennzeichnet, dass die im Abstand voneinander angeordneten Anschläge (24, 25) Ansätze sind, die bezüglich einer der Seiten des Körpers (27) des Zentralriegels (19) vorspringen.

## Claims

1. A double acting mortice lock comprising a lock case (2) secured with respect to a cover plate (4) and enclosing a lock mechanism (8) comprising a toothed actuating wheel (9) directly engaging with sets of teeth (14, 15) formed in the end portions (16, 17), disposed on either side of the toothed actuating wheel (9), of two locking bars (6, 7) acting in opposite directions, and the actuating wheel actuating a swinging bolt (19) through a finger (18) fixed with respect to the toothed actuating wheel (9) and engaged between two stop surfaces (24, 25) of the swinging bolt (19), characterised in that the finger (18), fixed for rotation with the toothed actuating wheel (9), performs a free movement during the locking phase, before acting on the swinging bolt (19) through one of the stop surfaces (25), and that at least one of the locking bars (6, 7) includes a striking surface (28) which, in the locked position of the lock (1), is disposed facing at least one ramp (29) fixed with respect to the swinging bolt (19), the striking surface acting on the swinging bolt (19) through the ramp (29) as a result of the rotation of the toothed actuating wheel (9) towards its position corresponding to the opening position of the lock (1).

2. A double acting mortice lock according to Claim 1, characterised in that the striking surface (28) is situated on one of the longitudinal edges of one of the locking bars (6).

3. A double acting mortice lock according to Claim 1, characterised in that the striking surface (28) is situated on the terminal edge (30) of one of the locking bars (67.

4. A double acting mortice lock according to Claim 1, characterised in that it includes a shaft (20) concentric with the toothed actuating wheel (9), and on which the swinging bolt (19) is pivoted.

5. A double acting mortice lock according to Claim 1, characterised in that the toothed actuating wheel (9) includes a portion serving as a shaft on which a swinging bolt (19) is pivoted.

6. A double acting mortice lock according to Claim 1, characterised in that the two spaced apart stop surfaces (24, 25) are the end surfaces of a slot (26) formed in the body (27) of the swinging bolt.

7. A double acting mortice lock according to Claim 6, characterised in that the slot (26) is a curved recess, the centre of curvature of which is the centre of rotation of the toothed actuating wheel (9).

8. A double acting mortice lock according to Claim 1, characterised in that the two spaced apart stop surfaces (24, 25) comprise projections extending with respect to one of the faces of the body (27) of the swinging bolt (19).
